# FASCICULE DE BREVET EUROPEEN

(11) **EP 1 397 544 B1**
(45) Date de publication et mention de la délivrance du brevet: **13.01.2010**
(21) Numéro de dépôt: 02727699.7
(22) Date de dépôt: 26.04.2002
(51) Int. Cl.: D04H 18/00, D04H 13/00

(54) **ALIMENTATION AIGUILLETEUSE PAR BANDE SPIRALE CONTINUE**
ENDLOSE SPIRALFÖRMIGE ZUFÜHRBAHN FÜR VERNADELUNGSMASCHINE
NEEDLING LOOM FEEDING WITH CONTINUOUS HELICAL STRIP

(30) Priorité: 30.04.2001 FR 0105796
(43) Date de publication de la demande: 17.03.2004
(73) Titulaire: MESSIER-BUGATTI, 78140 Vélizy Villacoublay (FR)
(72) Inventeur: DUVAL, Renaud, F-69380 Lozanne (FR); MARJOLLET, Thierry, F-25000 Besancon (FR); JEAN, Robert, F-27370 Fouqueville (FR)
(74) Mandataire: Joly, Jean-Jacques
(86) Numéro de dépôt international: PCT/FR2002/001454
(87) Numéro de publication internationale: WO 2002/088449

(56) Documents cités:
- WO-A-97/20092
- WO-A-98/36187
- WO-A-98/44182

## Description

### Domaine de l'invention

La présente invention se rapporte au domaine des structures textiles aiguilletées et elle concerne plus particulièrement un dispositif pour l'alimentation automatique en bande textile d'une machine d'aiguilletage de type circulaire.

### Art antérieur

Dans une machine d'aiguilletage de type circulaire, la préforme annulaire à aiguilleter est posée sur une table d'aiguilletage et entraînée en rotation par des moyens d'entraînement, le plus souvent à friction, avec lesquels elle est en contact continu. L'alimentation de ce type de machine est faite à plat au niveau de la table d'aiguilletage à partir d'une bande de matière à aiguilleter débité d'un dispositif de déroulage externe à la machine d'aiguilletage. Cette alimentation à plat pose toutefois une difficulté particulière, notamment lorsqu'il s'agit d'assurer une production de préformes de façon automatique sans intervention manuelle.

### Objet et définition de l'invention

La présente invention se propose donc de résoudre ce problème spécifique avec une machine d'aiguilletage intégrant un dispositif d'alimentation automatique. Un but de l'invention est aussi de réaliser un tel dispositif sans modifier de façon notable l'encombrement général d'une machine d'aiguilletage de type circulaire.

Ces buts sont atteints par une machine d'aiguilletage d'une structure textile formée à partir d'une bande enroulée de matière à aiguilleter débitée par des moyens de fourniture de bande, **caractérisée en ce que** lesdits moyens de fourniture de bande comportent un panier de stockage contenant ladite bande enroulée de matière textile, un ensemble de déroulement pour extraire en continu ladite bande dudit panier de stockage, et une goulotte hélicoïdale (twist) pour reprendre ladite bande extraite déroulée dudit panier et l'amener vers une table d'aiguilletage au niveau de moyens d'entraînement à friction. Le panier de stockage et ladite goulotte hélicoïdale ont même axe C que ladite table d'aiguilletage.

Ainsi, avec cette structure particulière, il est possible d'assurer une alimentation en matière textile facile et automatique tout en conservant un même encombrement au sol de la machine d'aiguilletage. En outre, on assure un parfait guidage de la bande jusqu'à la table d'aiguilletage.

La goulotte hélicoïdale d'amenée de ladite bande déroulée de matière textile vers ladite table d'aiguilletage est solidaire du châssis de la machine et formée en deux parties successives séparées par un espace pour le passage de moyens de découpe de ladite bande.

La bande déroulée de matière textile est maintenue en contact avec ladite goulotte hélicoïdale pendant son amenée vers ladite table d'aiguilletage par deux ensembles d'entraînement séparés disposés respectivement en amont et en aval desdits moyens de découpe de ladite bande.

De préférence, la machine peut comporter en outre, en aval dudit ensemble d'entraînement aval, un rouleau danseur articulé sur ledit châssis et destiné à garantir une tension régulière sur ladite bande déroulée de matière textile après sa découpe par lesdits moyens de découpe et avant sa reprise au niveau de ladite table d'aiguilletagé par lesdits moyens d'entraînement à friction.

Chaque ensemble d'entraînement comporte une pluralité de galets disposés les uns derrière les autres de façon à épouser au mieux la forme hélicoïdale de ladite goulotte d'amenée de ladite bande déroulée de matière textile.

Avantageusement, chaque ensemble d'entraînement comporte au moins deux galets montés chacun sur un support solidaire dudit châssis et reliés entre eux par une courroie d'entraînement, l'un au moins desdits galets de chaque ensemble étant relié à un groupe moto-réducteur au moyen d'une liaison à cardan.

Selon un mode de réalisation préférentiel, le dispositif de déroulement de ladite bande enroulée de matière textile comporte une pluralité de rouleaux coniques entraînés en rotation par friction à partir d'une couronne centrée sur des galets solidaires dudit châssis et mise en rotation par une courroie entraînée par un moteur, et sur lesquels vient reposer ladite bande enroulée de matière textile une fois ledit panier de stockage installé sur ladite machine. Il peut comporter en outre un rouleau presseur maintenu contre l'un desdits rouleaux coniques d'entraînement par un élément élastique agissant en traction de façon à permettre la reprise d'une extrémité libre de ladite bande déroulée de matière textile et son guidage vers ladite goulotte hélicoïdale.

Le panier de stockage comporte un fût central tournant sur un axe de rotation à la partie inférieure duquel (fond de panier) est fixé un plateau de réception muni d'ouvertures pour recevoir lesdits rouleaux coniques d'entraînement de ladite bande enroulée de matière textile.

### Brève description des dessins

Les caractéristiques et avantages due la présente invention ressortiront mieux de la description suivante, faite à titre indicatif et non limitatif, en regard des dessins annexés sur lesquels :
- la figure 1 est une vue générale en élévation d'une machine d'aiguilletage intégrant un dispositif d'alimentation automatique selon l'invention,
- la figure 1A est une vue de détail de la figure 1 au niveau d'un ensemble de déroulement de la matière textile,
- la figure 2 est une vue de dessus de la machine d'aiguilletage de la figure 1 montrant l'ensemble de déroulement,
- la figure 2A illustre un panier de stockage de la matière textile,
- la figure 3 est une vue selon le plan III de la figure 2,
- la figure 4 montre des rouleaux de reprise de la matière textile en sortie de l'ensemble de déroulement,
- la figure 5 montre en perspective l'entraînement de la matière textile au travers d'un premier module d'entraînement selon l'invention,
- les figures 6A et 6B illustrent un autre mode de réalisation du module d'entraînement de la matière textile, et
- les figures 7A et 7B illustrent encore un autre mode de réalisation du module d'entraînement de la matière textile.

### Description détaillée d'un mode de réalisation préférentiel

La figure 1 illustre de façon schématique une machine d'aiguilletage de type circulaire destinée à l'aiguilletage d'une structure textile, ou préforme annulaire, élaborée à partir d'une bande enroulée, de tissu ou de non tissé, d'une matière textile à aiguilleter et munie d'un dispositif d'alimentation automatique selon l'invention.

Cette machine destinée à aiguilleter des structures textiles 10 formées à partir d'une bande d'une matière textile à aiguilleter délivrée en continu par des moyens de fourniture 12 comporte classiquement une table d'aiguilletage 14, formant plateau d'enroulement, sur laquelle va venir se poser cette bande de matière textile et qui est mobile verticalement sous l'action de moyens de transmission de mouvement 16 au fur et à mesure du déroulement de la bande. Des moyens d'entraînement 18 avantageusement constitués de trois rouleaux coniques 20 actionnés chacun par un groupe moto-réducteur indépendant 22 et disposés de préférence à 120° au dessus de cette table, vont ensuite assurer par friction l'entraînement en rotation de cette bande de matière textile sur la table d'aiguilletage.

L'aiguilletage de la bande est réalisé par une tête d'aiguilletage 24 comportant un nombre déterminé d'aiguilles à barbes et disposée à l'aplomb de la table d'aiguilletage entre deux des trois rouleaux coniques d'entraînement. Pour permettre l'aiguilletage les unes aux autres des différentes couches superposées de matière textile, cette tête d'aiguilletage est animée d'un mouvement alternatif vertical par des moyens conventionnels de déplacement 26. Des moyens de découpe 28 (voir la figure 5) disposés en amont de la zone d'aiguilletage sont aussi prévus pour couper la bande une fois obtenue l'épaisseur finale prédéterminée pour la structure textile (des capteurs non représentés permettent de contrôler précisément cette épaisseur au fur et à mesure de la superposition des différentes couches). Des moyens de commande centrale 30 reliés aux moyens de transmission de mouvement de la table 16, aux moyens d'entraînement de la structure textile 18, aux moyens de déplacement alternatif de la tête 26, et aux moyens de découpe 28 permettent d'assurer les commande et synchronisation nécessaires à l'obtention d'un processus d'aiguilletage continu. Une fois la bande coupée et la structure aiguilletée, des moyens d'évacuation 32 permettent de pousser cette structure hors de la table d'aiguilletage, par exemple vers un tapis convoyeur (non représenté) en vue de son transfert vers un autre poste de la chaîne de production comme un poste de traitement thermique tel que celui illustré par la demande de brevet internationale WO96/33295 et relatif à une densification en piles annulaires.

Selon l'invention et comme l'illustrent les figures 1A et 2A, les moyens de fourniture 12 de la matière à aiguilleter comportent un panier de stockage 40 contenant une bande enroulée de matière textile 42 et formé d'un fût central 44 d'axe de rotation C à la partie inférieure duquel (appelée aussi fond de panier 44a) est fixé une série d'ailettes 46a-46f formant plateau de réception ajouré et destiné, notamment pendant son transport, à supporter la bande enroulée autour du fût central.

Le panier de stockage est installé sur la machine d'aiguilletage, dans le même axe C de la table d'aiguilletage, au niveau d'un châssis supérieur 50 de cette machine. Les ouvertures du plateau (entré les ailettes 46a-46f) sont destinées à être traversées par les rouleaux coniques 48a-48f d'un ensemble de déroulement entraîné avantageusement par courroie et réalisant l'extraction de la bande en fond de panier (voir la figure 2). En effet, lorsque le panier est posé sur le châssis, les rouleaux coniques d'entraînement de l'ensemble de déroulement traversent en partie le plateau de réception ajouré formant le fond de ce panier de sorte que ces rouleaux viennent directement en contact avec la matière textile à dérouler.

Le déroulement de la bande résulte de la rotation sur eux mêmes des rouleaux coniques d'entraînement de l'ensemble de déroulement, cette rotation étant obtenue par friction à partir d'une couronne 52 centrée sur des galets 54a, 54b, 54c solidaires du châssis de la machine 50 et mise en rotation autour de l'axe C par une courroie 56 entraînée par un moteur 58 (voir la figure 1A) dont le régime est avantageusement régulé à partir des moyens de commande centrale 30, par exemple en fonction de la vitesse de rotation moyenne de la préforme. Bien entendu, le moyen d'entraînement des rouleaux 48 ne saurait être limité au seul système à friction précité, et un entraînement individuel de chaque rouleau par un ensemble moto-réducteur commandé depuis les moyens de commande centrale 30, à l'image de celui 22 utilisé pour les rouleaux coniques 20, est par exemple aussi envisageable.

En sortie du panier de stockage et comme le montre la figure 3, l'extrémité libre de la bande déroulée 42 est prise entre un des rouleaux d'entraînement 48b et un rouleau presseur 60, maintenu contre ce rouleau d'entraînement au moyen d'un élément élastique agissant en traction 62 (voir la figure 4), et elle est guidée (avalée) entre les ailettes 46b-46c sous le plateau de réception vers une goulotte hélicoïdale 64, 66 (twist) amenant la matière textile sur la table d'aiguilletage 14 au niveau d'un rouleau d'entraînement conique 20. On notera que la prise initiale de l'extrémité entre rouleau d'entraînement et rouleau presseur est en général effectuée manuellement lors de la mise en place du panier, la suite du déroulement s'effectuant alors automatiquement.

Le trajet de la bande déroulée le long de la goulotte hélicoïdale depuis son extraction en fond de panier jusqu'à son dépôt sur la table d'aiguilletage est illustré à la figure 5 qui montre son entraînement dans un premier mode de réalisation.

La goulotte hélicoïdale solidaire du châssis 50 de la machine est formée en deux parties successives 64, 66 séparées seulement par un espace 68 formant saignée pour permettre le passage des moyens de découpe 28. Tout le long de ce trajet, la bande est maintenue en contact avec cette goulotte par des moyens d'entraînement réunis de préférence en deux ensembles séparés 70, 72 disposés respectivement l'un 70 en amont l'autre 72 en aval de ces moyens de découpe 28. Chaque ensemble d'entraînement est de préférence motorisé par un groupe moto-réducteur individuel 78, 80 commandé depuis les moyens de commande centrale 30. Toutefois une motorisation commune est tout aussi envisageable.

Chaque ensemble d'entraînement 70, 72 comporte au moins deux, de préférence trois, galets 74a, 74b, 74c ;76a, 76b, 76c montés chacun sur un support solidaire du châssis 50 et reliés entre eux par une courroie d'entraînement 82, 84 qui assure l'entraînement de la nappe textile le long du twist. Le choix du nombre de galets à mettre en oeuvre est essentiellement fonction des dimensions de la goulotte liées elles-mêmes à l'encombrement général de la machine d'aiguilletage. Les galets sont disposés les uns derrière les autres de façon à épouser au mieux la forme hélicoïdale de la goulotte. Chaque groupe moto-réducteur 78, 80 est relié à l'un 74a, 76a des galets de chaque ensemble d'entraînement au moyen d'une liaison à cardan 86, 88.

En aval de l'ensemble d'entraînement aval 72 est disposé un rouleau danseur 90 articulé sur le châssis 50 et destiné à garantir une tension régulière sur la bande déroulée de matière textile 42 après sa découpe par les moyens de découpe et avant sa reprise au niveau de la table d'aiguilletage 14 par un des rouleaux d'entraînement coniques 20. Ainsi, tout mou éventuel de cette bande déroulée est éliminé et la cadence d'aiguilletage peut être ensuite précisément contrôlée.

Les figures 6A et 6B illustrent un second mode de réalisation des ensembles séparés d'entraînement 70, 72 dans lequel, pour mieux épouser la forme du twist 64, la courroie d'entraînement 82, 84 est montée sur une pluralité de galets inclinés 92a, 92b, 92c, 92d, 92e, 92f. Deux galets droits d'extrémité 94, 96 et une même pluralité de galets horizontaux 98a, 98b, 98c, 98d, 98e, 98f permettent le retour de la courroie, l'un de ces deux galets droits étant relié au groupe moto-réducteur 78, 80 au moyen de la liaison à cardan 86, 88. On notera que l'ensemble des galets peut être articulé pour permettre leur déplacement par rapport à l'axe médian du twist afin d'assurer un éventuel recentrage de la nappe textile.

Un autre exemple de réalisation de ces ensembles d'entraînement est illustré aux figures 7A et 7B. Avec ce nouvel ensemble, l'entraînement de la matière textile est effectuée par une pluralité de roues 100a, 100b, 100c, 100d articulées indépendamment sur le châssis 50 (et soumise chacune à l'action d'un élément élastique 102) et dont la rotation est commandée, au travers de renvois d'angle associés 104a, 104b, 104c, 104d, par une pluralité correspondante de galets horizontaux 106a, 106b, 106c, 106d entraînés simultanément par un courroie 108. Le retour de la courroie s'effectue par l'intermédiaire de galets horizontaux d'extrémité 110, 112 (et éventuellement d'un galet tenseur 114), l'un de ces galets d'extrémité (par exemple celui référencé 112) étant relié au groupe moto-réducteur 78, 80 au moyen d'une liaison à cardan ou autre. Comme dans le mode de réalisation précédent, l'ensemble des galets peut être articulé pour permettre leur déplacement par rapport à l'axe médian du twist.

## Revendications

1. Machine d'aiguilletage d'une structure textile (10) formée à partir d'une bande enroulée de matière à aiguilleter débitée par des moyens de fourniture de bande (12), **caractérisée en ce que** lesdits moyens de fourniture de bande comportent un panier de stockage (40) contenant ladite bande enroulée de matière textile, un ensemble de déroulement (48-62) pour extraire en continu ladite bande dudit panier de stockage, et une goulotte hélicoïdale (twist 64, 66) pour reprendre ladite bande extraite déroulée dudit panier et l'amener vers une table d'aiguilletage (14) au niveau de moyens d'entraînement à friction (18 ;20, 22).

2. Machine d'aiguilletage selon la revendication 1, **caractérisé en ce que** ledit panier de stockage et ladite goulotte hélicoïdale ont même axe C que ladite table d'aiguilletage.

3. Machine d'aiguilletage selon la revendication 1, **caractérisé en ce que** ladite goulotte hélicoïdale d'amenée de ladite bande déroulée de matière textile vers ladite table d'aiguilletage est solidaire du châssis de la machine (50) et formée en deux parties successives (64, 66) séparées par un espace (68) pour le passage de moyens de découpe (28) de ladite bande déroulée de matière textile.

4. Machine d'aiguilletage selon la revendication 3, **caractérisé en ce que** ladite bande déroulée de matière textile est maintenue en contact avec ladite goulotte hélicoïdale pendant son amenée vers ladite table d'aiguilletage par deux ensembles d'entraînement séparés (70, 72) disposés respectivement en amont et en aval desdits moyens de découpe de ladite bande déroulée de matière textile.

5. Machine d'aiguilletage selon la revendication 4, **caractérisé en ce qu'**elle comporte en outre, en aval dudit ensemble d'entraînement aval, un rouleau danseur (90) articulé sur ledit châssis et destiné à garantir une tension régulière sur ladite bande déroulée de matière textile après sa découpe par lesdits moyens de découpe et avant sa reprise au niveau de ladite table d'aiguilletage par lesdits moyens d'entraînement à friction.

6. Machine d'aiguilletage selon la revendication 4, **caractérisé en ce que** chacun desdits ensembles d'entraînement comporte des galets disposés les uns derrière les autres de façon à épouser au mieux la forme hélicoïdale de ladite goulotte d'amenée de ladite bande déroulée de matière textile.

7. Machine d'aiguilletage selon la revendication 6, **caractérisé en ce que** chacun desdits ensembles d'entraînement comporte au moins deux galets (74a, 74b, 74c ;76a, 76b, 76c) montés chacun sur un support solidaire dudit châssis et reliés entre eux par une courroie d'entraînement (82, 84), l'un au moins (74a, 76a) desdits galets de chaque ensemble étant relié à un groupe moto-réducteur (78, 80) au moyen d'une liaison à cardan (86, 88).

8. Machine d'aiguilletage selon la revendication 1, **caractérisé en ce que** ledit ensemble de déroulement de ladite bande enroulée de matière textile comporte une pluralité de rouleaux coniques (48a-48f) entraînés en rotation par friction à partir d'une couronne (52) centrée sur des galets (54a, 54b, 54c) solidaires dudit châssis et mise en rotation par une courroie (56) entraînée par un moteur (58), et sur lesquels vient reposer ladite bande enroulée de matière textile une fois ledit panier de stockage installé sur ladite machine.

9. Machine d'aiguilletage selon la revendication 8, **caractérisé en ce que** ledit ensemble de déroulement de ladite bande enroulée de matière textile comporte en outre un rouleau presseur (60) maintenu contre l'un desdits rouleaux coniques d'entraînement par un élément élastique agissant en traction (62) de façon à permettre la reprise d'une extrémité libre .de ladite bande déroulée de matière textile et son guidage vers ladite goulotte hélicoïdale.

10. Machine d'aiguilletage selon la revendication 8, **caractérisé en ce que** ledit panier de stockage comporte un fût central (44) d'axe de rotation C à la partie inférieure duquel (fond de panier 44a) est fixé une série d'ailettes (46a - 46f) formant plateau de réception ajouré pour recevoir dans les ouvertures laissées entre ailettes lesdits rouleaux coniques d'entraînement de ladite bande enroulée de matière textile.

## Claims

1. A machine for needling a textile structure (10) built up from a wound strip of material to be needled that is delivered by strip supply means(12), **characterized in that** said strip supply means comprise a storage drum (40) containing said wound strip of textile material, an unwinding assembly (48-62) for continuously extracting said strip from said storage drum, and a helical chute (twist 64, 66) for talking up said extracted strip unwound from said drum and for bringing it to a needling table (14) at a location where friction drive means are provided (18; 20; 22).

2. A needling machine according to claim 1, **characterized in that** said storage drum and said helical chute have the same axis C as said needling table.

3. A needling machine according to claim 1, **characterized in that** said helical chute for feeding said unwound strip of textile material to said needling table is secured to the frame of the machine (50) and comprises two successive portions (64, 66) separated by a gap (68) to allow cutting means (28) to pass to cut said unwound strip of textile material.

4. A needling machine according to claim 3, **characterized in that** said unwound strip of textile material is kept in contact with said helical chute while it is being fed to said needling table by two separate drive assemblies (70, 72) disposed respectively upstream and downstream from said means for cutting said unwound strip of textile material.

5. A needling machine according to claim 4, **characterized in that** it further includes, downstream from said downstream drive assembly, a jockey roller (90) hinged to said frame and designed to guarantee regular tension on said unwound strip of textile material after it has been cut by said cutting means and before it is taken up on said needling table by said friction drive means.

6. A needling machine according to claim 4, **characterized in that** each of said drive assemblies comprises wheels placed one after another so as to fit closely to the helical shape of said feed chute for said unwound strip of textile material.

7. A needling machine according to claim 6, **characterized in that** each of said drive assemblies has at least two wheels (74a, 74b, 74c; 76a, 76b, 76c) each mounted on a support secured to said frame and connected to one another by a drive belt (82, 84), at least one of said wheels (74a, 76a) in each assembly being connected to a motor and gear box unit (78, 80) by means of a universal joint (86, 88).

8. A needling machine according to claim 1, **characterized in that** said assembly for unwinding said wound strip of textile material includes a plurality of conical rollers (48a-48f) rotated by friction from a ring (52) centered on wheels (54a, 54b, 54c) secured to said frame and rotated by a belt (56) driven by a motor (58), and on which said wound strip of textile material rests once said storage drum has been installed on said machine.

9. A needling machine according to claim 8, **characterized in that** said assembly for unwinding said wound strip of textile material further includes a presser roller (60) held against one of said conical drive rollers by a resilient element (62) acting in traction so as to enable a free end of said unwound strip of textile material to be taken up and guided towards said helical chute.

10. A needling machine according to claim 8, **characterized in that** said storage drum comprises a central hub (44) having an axis of rotation C, with a series of fins (46a-46f) being fixed to the bottom thereof (drum bottom 44a) to form a perforated reception tray for receiving said conical rollers in the openings left between the fins to drive said wound strip of textile material.

## Patentansprüche

1. Maschine zum Vernadeln einer Textilstruktur (10), die aus einem aufgewickelten Streifen aus zu vernadelndem Material gebildet ist, welcher durch Streifenabgabemittel (12) geliefert wird, **dadurch gekennzeichnet, daß** die Streifenabgabemittel folgendes umfassen, nämlich eine Lagertrommel (40), die den aufgewickelten Streifen aus textilem Material enthält, eine Abwickelanordnung (48-62), um den Streifen fortlaufend von der Lagertrommel abzuziehen, sowie eine Wendelrinne (Twist 64, 66), um den von der Trommel abgewickelten abgezogenen Streifen aufzunehmen und um ihn zu einem Nadelungstisch (14) in den Bereich von Reibantriebsmitteln (18, 20, 22) zu führen.

2. Vernadelungsmaschine nach Anspruch 1, **dadurch gekennzeichnet, daß** die Lagertrommel und die Wendelrinne die gleiche Achse C wie der Nadelungstisch haben.

3. Vernadelungsmaschine nach Anspruch 1, **dadurch gekennzeichnet, daß** die Wendelrinne für das Zuführen des abgewickelten Streifens aus textilem Material zu dem Nadelungstisch mit dem Gestell der Maschine (50) fest verbunden und von zwei aufeinanderfolgenden Teilen (64, 66) gebildet ist, die durch einen Zwischenraum (68) für den Durchgang von Mitteln (28) zum Schneiden des abgewickelten Streifens aus textilem Material voneinander getrennt sind.

4. Vernadelungsmaschine nach Anspruch 3, **dadurch gekennzeichnet, daß** der abgewickelte Streifen aus textilem Material während seines Führens zu dem Nadelungstisch durch zwei getrennte Antriebseinheiten (70, 72), die den Mitteln zum Schneiden des abgewickelten Streifens aus textilem Material vor- bzw. nachgeschaltet sind, mit der Wendelrinne in Kontakt gehalten wird.

5. Vernadelungsmaschine nach Anspruch 4, **dadurch gekennzeichnet, daß** sie ferner, hinter der nachgeschalteten Antriebseinheit, eine Tastrolle (90) umfaßt, die an dem Gestell angelenkt und dazu bestimmt ist, an dem abgewickelten Streifen aus textilem Material, nach dessen Schneiden durch die Schneidemittel und vor seiner Aufnahme im Bereich des Nadelungstisches durch die Reibantriebsmittel, eine gleichmäßige Spannung zu gewährleisten.

6. Vernadelungsmaschine nach Anspruch 4, **dadurch gekennzeichnet, daß** eine jede der Antriebseinheiten Rollen aufweist, die derart hintereinander angeordnet sind, daß sie sich der Wendelform der Rinne zum Zuführen des abgewickelten Streifens aus textilem Material bestens anpassen.

7. Vernadelungsmaschine nach Anspruch 6, **dadurch gekennzeichnet, daß** eine jede der Antriebseinheiten wenigstens zwei Rollen (74a, 74b, 74c; 76a, 76b, 76c) umfaßt, die jeweils auf einem mit dem Gestell fest verbundenen Halter angebracht und durch einen Antriebsriemen (82, 84) untereinander verbunden sind, wobei wenigstens eine (74a, 76a) der Rollen jeder Einheit mittels einer Kardanverbindung (86, 88) mit einem Getriebemotoraggregat (78, 80) verbunden ist.

8. Vernadelungsmaschine nach Anspruch 1, **dadurch gekennzeichnet, daß** die Anordnung zum Abwickeln des aufgewickelten Streifens aus textilem Material eine Vielzahl von Kegelrollen (48a-48f) aufweist, die mittels eines Kranzes (52), welcher auf mit dem Gestell fest verbundenen Rollen (54a, 54b, 54c) zentriert ist und durch einen von einem Motor (58) angetriebenen Riemen (56) in Drehung versetzt wird, reibschlüssig drehangetrieben werden und auf denen der aufgerollte Streifen aus textilem Material aufliegt, sobald die Lagertrommel an der Maschine angebracht ist.

9. Vernadelungsmaschine nach Anspruch 8, **dadurch gekennzeichnet, daß** die Anordnung zum Abwickeln des aufgewickelten Streifens aus textilem Material ferner eine Druckrolle (60) aufweist, die durch ein ziehend wirkendes Federmittel (62) gegen eine der Kegelantriebsrollen gehalten wird, so daß das Aufnehmen eines freien Endes des abgewickelten Streifens aus textilem Material sowie dessen Führen zu der Wendelrinne ermöglicht wird.

10. Vernadelungsmaschine nach Anspruch 8, **dadurch gekennzeichnet, daß** die Lagertrommel einen mittleren Schaft (44) mit der Rotationsachse C aufweist, an dessen unterem Teil (Trommelboden 44a) eine Reihe von Flügeln (46a-46f) befestigt ist, die eine durchbrochene Aufnahmeplatte bilden, um in den zwischen den Flügeln frei gelassenen Öffnungen die Kegelrollen für den Antrieb des aufgewickelten Streifens aus textilem Material aufzunehmen.
